# FASCICULE DE BREVET EUROPEEN

(11) **EP 0 156 699 B1**
(45) Date de publication et mention de la délivrance du brevet: **04.02.1987**
(21) Numéro de dépôt: 85400378.7
(22) Date de dépôt: 28.02.1985
(51) Int. Cl.: B03D 1/14, E04H 5/02, B03B 9/00

(54) **Installation modulaire de flottation, et module pour sa réalisation**
Modulare Flotationsanlage und Modul zu ihrem Zusammenbau
Modular flotation plant and module for realizing it

(30) Priorité: 01.03.1984 FR 8403248
(43) Date de publication de la demande: 02.10.1985
(73) Titulaire: MINEMET RECHERCHE, F-78191 Trappes Cédex (FR)
(72) Inventeur: Cardini, Jean-Louis, F-75004 Paris (FR); Contestin, Rémy, F-92100 Boulogne-Billancourt (FR); Foulon, Jean-Claude, F-78190 Voisins-Le-Bretonneux (FR)
(74) Mandataire: Ricalens, François (FR)

## Description

La présente invention qui est issue d'une recherche aidée par la Commission des Communautés Européennes, se rapporte à une installation modulaire de flottation ainsi qu'à un module destiné à la réalisation d'une telle installation.

On sait qu'une installation de flottation est une installation de concentration et de purification minéralurgique qui, à partir d'une pulpe de minerai, prépare un concentré contenant l'élément valorisable. Une telle installation, relativement complexe, associe une combinaison d'un certain nombre d'appareils industriels nécessaires à la mise en oeuvre d'un procédé de flottation, tels que des cellules de flottation, des pompes, des réacteurs et des cuves, à des fluides abrasifs, quelquefois corrosifs et toxiques, également nécessaires à la mise en oeuvre du procédé de flottation, tels que des pulpes de minerais, des rèactifs acides, des cyanures, etc...

Ces installations peuvent sommairement être classées en deux catégories: les pilotes de flottation et les usines de flottation.

Lorsqu'un procédé nouveau de flottation a été mis au point en laboratoire, un pilote de flottation est utilisé afin, entre autre, de vérifier à plus grande échelle l'intérêt de ce procédé, et d'éprouver divers diagrammes d'écoulement. De ce fait, on est souvent amené, au cours des essais, à réaliser un certain nombre de modifications dont le coût est loin d'être toujours négligeable, surtout lorsque le pilote est implanté dans une structure statique, ce qui est traditionnellement le cas.

Compte-tenu des spécificités présentées, d'un site ou gisement à l'autre, par les minerais dont on envisage l'exploitation, une installation pilote est généralement montée sur tout nouveau site d'exploitation, afin de définir le meilleur procédé susceptible d'être ultérieurement mis en oeuvre dans une usine pour traiter le minerai disponible sur ce site.

Pour ces différentes raisons, en vue d'assurer une bonne connaissance du procédé à mettre en oeuvre par la maîtrise et le contrôle précis des paramètres, une installation pilote requiert généralement un équipement plus sophistiqué que celui d'une usine, ce qui tend à compliquer les circuits et donc le montage du pilote.

Les usines de flottation, qui sont, quant à elles, destinées à traiter, dans les meilleures conditions économiques possibles et selon un procédé bien défini, des volumes très supérieurs de minerai, sont comme les pilotes conventionnellement implantées dans des structures statiques.

Si une telle implantation se justifie dans le cas d'une usine destinée à fonctionner pendant de nombreuses années, elle entraîne un manque de souplesse préjudiciable à une bonne utilisation d'un pilote qui est amené à traiter des minerais différents.

Afin de remédier à cet inconvénient, il a déjà été proposé d'installer les appareillages nécessaires à la réalisation de pilotes de faible capacité sur des remorques routières ou sur des plateformes de camion. Mais, bien que ces installations pilotes soient réalisées en tenant compte des plus grands gabarits autorisés pour la formation de convois routiers exceptionnels, leur capacité de traitement est trop limitée et les frais financiers imposés par l'immobilisation des remorques ou camions pendant l'utilisation du pilote sur un site donné sont trop importants pour que l'utilisatio.n de tels pilotes se généralise.

Par ailleurs, la mise au point de récents procédés minéralurgiques particulièrement performants a permis d'envisager le retraitement des résidus et déchets d'usines de traitement de minerais, afin d'en retirer des éléments valorisables. Mais l'implantation, dans une structure statique, d'une petite usine destinée au retraitement de ces résidus et déchets peut obérer la rentabilité économique de l'opération au point d'en entraîner l'abandon.

Par la présente invention, on se propose de remédier à ces inconvénients, et l'invention a pour objet une installation de flottation, destinée à être utilisée comme pilote ou comme petite usine, et d'une très grande souplesse d'utilisation, afin de résoudre, au moindre coût, la majorité des problèmes technologiques posés par la mise en oeuvre de procédés de flottation. L'installation selon l'invention est aisément déplaçable d'un site géographique à un autre, par transport routier, ferroviaire, maritime voire même aérien, du fait de sa réalisation modulaire, et sa capacité de traitement peut être adaptée aux besoins, du fait qu'elle est composée d'unités autonomes et de conception très similaire sinon identique, de sorte que chaque unité peut être définie comme un "motif". L'unité, de par sa conception originale, permet ainsi d'organiser l'installation de flottation conformément aux besoins. L'association de plusieurs unités par juxtaposition au sol permet de réaliser une installation de flottation ayant une structure parfaitement cohérente, offrant des conditions de travail adéquates sur le plan de la luminosité, de l'espace disponible, de l'utilisation pratique des appareils et circuits adaptés aux contraintes du procédé mis en oeuvre, et dans le respect des normes de sécurité. Cette association permet en outre d'utiliser au mieux la gravité pour éviter le transfert des fluides.

La réalisation de l'unité autonome de flottation est basée sur l'idée de l'assemblage de deux modules préfabriqués et transportables semblables aux conteneurs préfabriqués actuellement disponibles sur le marché. Un tel assemblage a pour intérêt de permettre de réaliser une unité homogène, capable d'intégrer un équipement industriel adapté à la mise en oeuvre du procédé de flottation, et conservant l'avantage d'une grande mobilité qui est propre au caractère modulaire de l'unité. A cet effet, l'invention a également pour objet un module qui, par rapport aux conteneurs ou modules de bâtiments de chantier préfabriqués et transportables actuellement utilisés, présente un certain nombre d'aménagements spéciaux destinés à l'adaptation du module au milieu industriel et à permettre à une unité de jouer le rôle de cellule élémentaire, dans le cadre d'un pilote ou d'une petite usine de flottation. Ces aménagements permettent en particulier d'atteindre simultanément, au niveau de chaque unité, les objectifs consistant à assurer une autonomie totale, à répondre aux contraintes liées au type d'équipement industriel et de circuit mettant en oeuvre les procédés de flottation, à respecter les normes de sécurité en milieu industriel en offrant des conditions de travail convenables, et enfin à permettre, par l'association de plusieurs unités, la formation d'une installation de flottation cohérente de capacité adaptée aux besoins.

A cet effet, le module selon l'invention, destiné à la réalisation d'une installation modulaire de flottation, et se présentant comme un élément parallélépipédique préfabriqué et transportable, destiné à faire fonction de lieu et d'outil de travail et à contenir un ensemble d'appareils industriels en état de marche opérationnelle, comprend:
- une ossature renforcée aux niveaux d'organes de levage autorisant un transport individuel du module avec Il'ensemble d'appareils qu'il contient,
- quatre parois latérales constituées par un habillage de bardages supportés par l'ossature,
- un plancher supporté par l'ossature et rattaché aux quatre parois latérales,
- au moins une porte montée dans l'une des parois latérales, et
- au moins une fenêtre ménagée dans l'une des parois latérales,
et se caractérise en ce que le plancher est un caillebotis métallique supporté par une partie d'ossature renforcée autorisant une implantation du module sur le sol, par appui sur une structure porteuse, ou sur un autre module, et en ce que le module comprend deux portes situées et centrées dans deux parois opposées, "ainsi que deux fenêtres situées et centrées dans les deux autres parois opposées, et un équipement de base comportant:
   - au moins un bandeau de fixation d'instruments, supporté par l'ossature et comprenant au moins un profil s'étendant sur la largeur du module, le long d'une petite paroi latérale, et/ou au moins un profil s'étendant sur la longueur du module, le long d'une grande paroi latérale,
   - au moins un circuit électrique supporté par un profil de fixation, et comprenant au moins une armoire électrique reliée par des cables de distribution électrique à des organes de liaison souple à connecteurs de raccordement à un circuit électrique d'alimentation externe et/ou d'un autre module, et
   - au moins un circuit de distribution d'eau et/ou au moins un circuit de distribution d'air comprenant des conduites supportées par des profils de fixation et reliées par des organes de liaison souple à un circuit d'alimentation externe respectivement en eau et/ou en air, et/ou à un circuit de distribution respectivement d'eau et/ou d'air d'un autre module,
les organes de liaison souple destinés aux raccordements des circuits d'eau, d'air et électrique étant accessibles aux travers d'ouvertures ménagées au voisinage des quatres coins d'au moins deux parois opposées.

Un tel module peut être équipé d'un toit avantageusement constitué, de l'extérieur vers l'intérieur, de bacs en acier galvanisé et cintrés dans le sens longitudinal, d'une couche thermiquement isolante et de panneaux en résine synthétique, de façon à allier une résistance suffisante à une grande légèreté et à de bonnes propriétés de protection thermique et contre les intempéries. Dans une forme de réalisation simple et peu coûteuse, présentant également les avantages d'une bonne protection thermique et contre les intempéries, les bardages des parois latérales sont constitués de bacs rigides, galvanisés ou en matière plastique, et intérieurement revêtus d'une doublure thermiquement isolante. Afin de permettre une association avantageuse de modules situés au même niveau et appartenant à des unités différentes associées comme il sera expliqué ci-dessous, au sein d'une même installation, chacune des deux portes est une porte à ouverture vers l'extérieur, à deux battants démontables de largeur différente, avec cadre et contre-cadre, et les deux portes sont centrées avantageusement dans les deux grandes parois latérales de chaque module. De même, dans le but d'assurer un bon éclairage naturel, en particulier lorsque des modules sont accolés par leur paroi présentant les portes, les deux fenêtres montées dans les deux autres parois opposées sont coulissantes, démontables et à volet incorporé.

Afin de permettre une bonne implantation des différents circuits d'un module ainsi que de faciliter leurs raccordements aux circuits correspondants d'autres modules ou extérieurs, dans le cas avantageux d'une association, de modules accolés par leur grande paroi, les ouvertures voisines des coins d'au moins deux parois opposées sont de forme rectangulaire et présentées par les grandes parois latérales du module. De préférence, le bandeau de fixation est formé de profils de section transversale en C dans lesquels sont disposés les câbles et les conduites des circuits électrique, d'eau et d'air, le circuit électrique comprenant avantageusement deux armoires électriques indépendantes, fixées chacune, au-dessus de l'une des deux portes du module, à un profil s'étendant le long de la partie supérieure d'une grande paroi latérale de ce module.

L'installation modulaire de flottation selon l'invention se caractérise en ce qu'elle comprend au moins une unité autonome de flottation, formant la charpente et l'abri de l'installation, et constituée de deux modules selon l'invention, superposés et assemblés par un mécanisme de solidarisation, de sorte que le toit du module inférieur, qui renferme au moins une pompe et/ou au moins un réacteur, soit constitué par le plancher en caillebotis du module supérieur, recouvert d'un toit et qui renferme au moins une cellule de flottation, la ou les cellules de flottation du module supérieur d'une unité étant reliée(s) à la ou aux eompes et/ou au(x) réacteur(s) du module inférieur de cette unité ou d'une autre unité par des canalisations de liaison traversant le plancher en caillebotis, le module inférieur de chaque unité reposant sur une structure simple, tandis que l'accès au module supérieur de l'une au moins des unités est assuré par au moins un escalier extérieur. On crée ainsi, par jumelage modulaire, une structure nouvelle à deux niveaux, qui permet d'atteindre les objectifs présentés ci-dessus. Afin d'assurer une autonomie réelle de chaque unité, le bandeau de fixation du module supérieur de cette unité supporte des instruments de contrôle et de régulation du procédé de flottation, et, de préférence, le module inférieur de cette unité renferme au moins une pompe équipée d'un dispositif de prise d'échantillons sur son alimentation, ainsi qu'un automate programmable actionnant le ou les dispositifs de prise d'échantillons.

On comprend qu'à elle seule une telle unité constitue un petit atelier pilote permettant l'étude d'un procédé simple, mais l'association d'unités par juxtaposition au sol permet d'accroître les possibilités d'exploitation de procédés plus complexes. C'est ainsi qu'une installation pilote peut être constituée par l'association en réseau monodimensionnel de plusieurs unités assemblées en une rangée d'unités disposees côte à côte par leurs parois presentant les portes. Par contre, si l'on souhaite réaliser une petite usine, capable de retraiter les résidus d'usines minéralurgiques ou autres l'installation de flottation peut être constituée par l'association en réseau bidimensionnel d'unités assemblées en plusieurs rangées, les unités de chaque rangée étant accolées côte à côte par leurs parois présentant les portes et accolées aux unités d'au moins une autre rangée par leurs parois présentant les fenêtres.

Afin de permettre une circulation aisée du personnel et du matériel entre les différents modules situés à un même niveau, dans les unités de chaque rangée les appareils industriels nécessaires à la mise en oeuvre du procédé de flottation, tels que les cellules de flottation, pompes, réacteurs, et autres, ainsi que les instruments de contrôle et régulation qui sont contenus dans les modules sont implantés de part et d'autre d'une allée centrale s'étendant, dans chaque module, entre les deux portes de ce dernier et ayant la même largeur que ces portes, dont les battants sont supprimés aux passages entre deux modules accolés d'une même rangée.

De manière pratique, les communications horizontales entre unités des circuits électriques et de distribution d'air et d'eau, de circuits de canalisations nécessaires à la mise en oeuvre du procédé de flottation, ainsi éventuellement que d'un circuit de ventilation, s'effectuent par passage des cables électriques, des conduites d'air et d'eau, des canalisations et de gaines de ventilation, ainsi que de leurs organes de raccordement, dans les ouvertures voisines des coins des parois latérales des modules. Afin de collecter et d'évacuer des pertes éventuelles, chaque unité repose sur une structure simple de sorte que le plancher en caillebotis du module inférieur correspondant soit situé audessus d'un caniveau d'évacuation.

L'installation selon l'invention est avantageusement complétée par le fait qu'elle comprend, en plus d'un nombre entier d'unités, un module supplémentaire tel que présenté ci-dessus, qui est solidarisé à l'une des unités de l'installation et qui est un module de préparation de réactifs renfermant au moins une cuve à agitateur et, s'il n'est pas monté au-dessus du module supérieur de l'unité à laquelle il est solidarisé, au moins une pompe.

La présente invention sera mieux comprise à l'aide d'exemples particuliers de réalisation, décrits ci-après à titre non limitatif en se référant aux dessins annexés sur lesquels:.

- les figures 1 et 2 sont des vues schématiques en élévation latérale respectivement d'une grande et d'une petite face d'un module,
- les figures 3 et 4 sont des vues schématiques en coupe verticale respectivement selon la largeur et selon la longueur d'une unité autonome de flottation réalisée à partir de l'assemblage de deux modules selon les figures 1 et 2,
- la figure 5 est une vue schématique, analogue à la figure 3, d'une installation constituée par l'association de trois unités semblables à celle des figures 3 et 4, et
- les figures 6 et 7 sont des vues schématiques en plan des trois modules respectivement inférieurs et supérieurs de l'installation de la figure 5.

En référence aux figures 1 et 2, le module 1 comporte une ossature métallique rigide 2, réalisée sous la forme d'une structure mécano-soudée délimitant un volume interne parallélépipédique et constituée par l'assemblage de montants verticaux, de longerons horizontaux et de traverses horizontales. Cette ossature 2 est renforcée dans sa partie supérieure, aux niveaux de points d'attache munis d'organe de levage en forme d'anneaux, de crochets ou de verrous (non représentés) destinés à permettre de soulever et de déplacer le module 1 équipé de son matériel industriel (poids total en charge 4 500 kg) afin de le charger sur un véhicule de transport ou de le décharger de ce dernier. L'ossature ainsi renforcée permet également au module 1 de supporter un autre module semblable, équipé de son matériel industriel. L'ossature 2 est extérieurement habillée de bardages formant les grandes et petites parois latérales 3 et 4 et constitués de bacs galvanisés, peints sur leurs surfaces interne et externe, ou de bacs en une matière plastique telle que le chlorure de polyvinyle ou le polypropylène, ces bacs étant intérieurement doublés de panneaux de 3 cm d'épaisseur d'un matériau d'isolation thermique. L'ossature 2 est une structure également renforcée dans sa partie inférieure, par laquelle elle supporte, entre les quatres parois latérales 2 et 3, un plancher constitué par un caillebotis métallique 5 électroforgé et galvanisé, ayant une charge admissible de 1 000 kg/m^{2.} Dans chacune des deux grandes parois latérales 3 est montée une porte 6 à deux battants démontables et d'inégale largeur, à cadre et contre-cadre, s'ouvrant vers l'extérieur. Chaque porte 6 est centrée sur la longueur du module 1, et le petit et le grand battant 7 et 8 ont respectivement une largeur de 0,6 m et de 1 m, la hauteur commune étant de 2,10 m, et les dimensions du module étant données dans le tableau suivant:

Dans chacune des deux petites parois latérales 4 est montée une fenêtre coulissante, démontable, et à volet incorporé, qui est centrée sur la largeur, à 1 m du caillebotis 5. Les fenêtres ont 1,20 m de hauteur et l'une d'elles, 9, a une largeur de 1 m tandis que l'autre, 10, (voir figure 5) est deux fois plus large. Le module 1 présente des aménagements spéciaux qui consistent d'une part en huit ouvertures rectangulaires 11 de 20 cm de hauteur et de 30 cm de longueur, découpées dans les quatre coins des deux grandes parois 3, et, d'autre part, en profils de fixations 12 et 13, supportés sensiblement à mi-hauteur par l'ossature 2 de part et d'autre respectivement des portes 6 et des fenêtres 9 et 10 des grandes et petites parois 3 et 4 correspondantes, ainsi qu'en profils de fixation 14 et 15 supportés par l'ossature 2 dans la partie supérieure du module 1, et s'étendant respectivement tout le long des grandes parois 3, au-dessus des portes 6, et de part et d'autre des fenêtres 9 et 10 sur les petites parois 4, ces profils 12 à 15 étant destinés à supporter des appareils et équipements, et ayant à cet effet une charge admissible de 100 kg/m linéaire. De plus, certains au moins de ces profils, tels que les profils 14, ont une section transversale en C afin de former un canal de passage de cables, conduites, gaines et canalisations de circuits de distribution électrique, d'eau, d'air, de circuits de ventilation et de circuits nécessaires à la mise en oeuvre du procédé de flottation.

Le module 1 peut être recouvert d'un toit 16 (voir figure 3 à 5) constitué, en coupe de l'extérieur vers l'intérieur (de haut en bas) d'un bac en acier galvanisé, cintré dans le sens longitudinal, d'une couche d'isolation thermique de 8 cm d'épaisseur, en laine de verre, et de panneaux en résine époxyde. L'assainissement associé au toit 16 du module 1 est dimensionné pour évacuer des précipitations de 4 dm³ /mn/m² d'eau de pluie, et le module 1 peut être implanté sur des lieux géographiques divers, en tolérant les conditions climatiques du site, notamment en ce qui concerne le vent et l'enneigement, et en particulier en supportant des températures comprises entre. - 20° C et + 50° C.

Sur les figures 3 et 4, on a représenté une unité autonome de flottation réalisée à partir de la superposition de deux modules 1 équipés et contenant chacun des appareils industriels en état de marche opérationnelle. Les deux modules 1 sont assemblés l'un sur l'autre par des éléments de solidarisation de type connu, par exemple des pièces de coin et des verrous, et le module 1 inférieur repose, par la partie inférieure renforcée de son ossature, sur une structure d'appui simple, constituée de plots en béton 17 ou de traverses métalliques, et réalisée avant l'implantation des deux modules sur le site, qui est également aménagé de manière à présenter sous le caillebotis 5 du module 1 inférieur deux pentes latérales 18 inclinées vers un caniveau central 19 destiné à l'évacuation des pertes accidentelles de liquide au travers du caillebotis 5. Le module supérieur est bien entendu recouvert d'un toit 16, tandis que le toit du module inférieur est constitué par le plancher en caillebotis 5 du module supérieur. L'accès à ce dernier est assuré par deux escaliers métalliques et deux passerelles en caillebotis avec garde-corps (non représentés), qui sont des éléments démontables, permettant au personnel de pénétrer dans le module supérieur par les deux portes des grandes faces latérales.

Chacun des deux modules 1 est équipé d'un circuit de distribution électrique, comprenant deux armoires électriques indépendantes 20, alimentant sous des tensions de 220 et 380 V les différents moteurs électriques contenus dans le module 1, et alimentées à partir du secteur par des cables électriques qui passent dans les profils 14 et se terminent à leurs extrémités par des bornes de connexion électrique 21 montées au voisinage des ouvertures 11, et sur lesquelles se branchent des bornes de connexion reliées au secteur ou aux circuits électriques de l'autre module 1 par des liaisons souples. L'équipement de chaque module comprend également des circuits des utilités, à savoir un circuit de distribution d'eau sous une pression de 0,5 à 0,6 MPa, et un circuit de distribution d'air comprimé sous une pression de 0,7 MPa, dont les conduites 22 et 23 passent également dans les profils, ainsi éventuellement qu'un circuit de ventilation dont les gaines sont fixées aux profils où passent dans ces derniers. Ces conduites 22 et 23 et gaines sont munies de connecteurs de raccordement aux conduites correspondantes de circuits d'alimentation externes ou des circuits analogues de l'autre module 1 de l'unité, ces connecteurs ayant des embouts de type mâle-femelle montés aux extrémités de tronçons souples de conduites, et accessibles par les ouvertures 11.

Afin de mettre en oeuvre le procédé de flottation choisi, le module supérieur renferme quatre cellules de flottation, destinées à réaliser l'enrichissement physique d'une pulpe de minerai. Deux de ces cellules sont des cellules doubles 24, de 0,06 m³ de capacité, disposées de part et d'autre de l'allée centrale allant d'une porte 6 à l'autre du module 1 et ayant la même largeur que ces portes 6, tandis que les deux autres cellules sont des cellules de flottation triples 25, de 0,09 m3 de capacité, également disposées de part et d'autre de l'allée centrale. Le module inférieur renferme six pompes 26 à axe vertical et à dispositif d'échantillonnage sur l'alimentation, qui sont destinées au transfert de la pulpe et à son refoulement dans les cellules 24 et 25 du module supérieur de l'unité. Ces six pompes 26 sont disposées en deux rangées de trois pompes disposées de part et d'autre de l'allée centrale du module inférieur de l'unité.

Afin que l'unité puisse, à elle-seule, constituer un petit atelier pilote, permettant l'étude d'un procédé simple, deux des pompes 26 peuvent être remplacées par des réacteurs de conditionnement de la pulpe avant la flottation.

Cette implantation des cellules de flottation 24 et 25 au niveau supérieur de l'unité, tandis que les pompes 26 et les réacteurs sont localisés au niveau inférieur, permet d'utiliser au mieux la gravité pour assurer l'acheminement de la pulpe. Le poids important que représente ce matériel en état de marche opérationnelle est supporté par le caillebotis métallique 5 renforcé du plancher des modules. Les liaisons entre les cellules de flottation 24, 25, les pompes 26 et les réacteurs, et d'une manière générale toutes les liaisons nécessaires à la mise en oeuvre du procédé de flottation, sont assurées par des tuyaux souples, et les communications verticales entre ces appareils à des niveaux différents sont obtenues en faisant passer ces tuyaux au travers du caillebotis 5 du module supérieur. L'utilisation de tuyaux souples facilite également les modifications éventuelles des diagrammes d'écoulement du procédé.

Afin que l'autonomie, sur le plan opérationnel, soit complète, l'unité renferme également une chaîne de mesure et de régulation constituée d'un appareillage de mesure de pH avec régulation en continu, d'un appareillage de mesure de rH, d'appareils d'enregistrement de ces deux mesures, ainsi, en cas de besoin, que d'un ensemble débitmètre-gammadensimétrie utilisé pour contrôler les débits. Les instruments de cette chaîne de mesure et de régulation sont supportés par des bandeux tels que 27 (dans le module supérieur) constitués de profils assemblés. Le module inférieur de l'unité est de plus équipé d'un automate programmable actionnant les échantillonneurs a pulpe montés sur l'alimentation des pompes, afin de commander la prise d'échantillons a une fréquence règlable au niveau de l'automate.

En étant ainsi équipée de cellules de flottation, de pompes et de réacteurs, qui sont les trois types de matériel propre à la technique de flottation, d'un matériel de contrôle et de régulation et d'un système d'échantillonnage, ainsi que de circuits des utilités, de circuits électriques et éventuellement d'un circuit de ventilation, l'unité est autonome sur le plan fonctionnel et sur le plan de la mobilité, du fait des possibilités de déplacement géographique d'un site à un autre des deux modules 1 de l'unité, dès que ces deux modules ont été dissociés, afin que chacun soit individuellement transportable avec l'ensemble du matériel industriel et des équipements qu'il contient.

Sur le plan des conditions de travail et des normes de sécurité, on note que l'unité bénéficie d'un éclairage naturel et électrique. L'éclairage naturel est assuré par les quatre fenêtres 9 et 10 (deux à chaque niveau) qui présentent une surface totale d'eclairage naturel de 7,2 m² pour un volume interne de l'unité qui est de 47,05 m³, compte-tenu de ce que la hauteur sous plafond est de 5 m, ce qui donne un rapport de la surface d'éclairage au volume égal à 0,15. L'éclairage électrique est assuré par deux rampes de tubes fluorescents disposées dans chacun des deux modules 1 de l'unité.

La disposition des matériels industriels et de contrôle et de régulation dans les parties latérales des modules 1, par rapport aux portes 6 des grandes parois, permet de dégager, aux deux niveaux, une allée centrale dont la largeur est égale à celle des portes 6, qui est choisie afin d'autoriser un déplacement normal et aisé du personnel par l'ouverture du seul petit battant 7, tandis que l'ouverture vers l'extérieur des deux battants 7 et 8 autorise un déplacement aisé de matériels volumineux et une évacuation rapide du personnel en cas d'urgence. Le large espace libre ainsi dégagé à l'intérieur de chaque module 1 est également favorable à la bonne exécution de travaux de modification de l'installation, afin d'éprouver d'autres diagrammes d'écoulement.

Sur les figures 5 à 7, on a représenté un pilote de flottation construit par l'assemblage de trois unités, dont chacune est constituée par l'assemblage de deux modules 1 superposés. Les trois unités A, B et C sont juxtaposées au sol et assemblées l'une contre l'autre le long des grandes parois latérales, selon un réseau monodimensionnel, par solidarisation des modules directement adjacents, au même niveau, à l'aide de pièces de coin et de verrous. L'utilisation de ce pilote peut être envisagée pour l'étude de la production d'un concentré provenant d'un minerai complexe ou mono-métallique, et permet de disposer, pour la flottation, d'un volume total de 1,240 m³, ce qui autorise le traitement de 500 à 1 000 kg de minerai à l'heure, selon le procédé étudié. L'unité A ne se distingue de celle décrite en référence aux figures 3 et 4 que par le fait que son module supérieur renferme quatre cellules de flottation double 28 de 0,160 m³ de capacite unitaire, utilisees pour les opérations de dégrossissage et d'épuisement, tandis que son module inférieur renferme quatre réacteurs à agitation 29, d'une capacité de 0,2 m³, pour le conditionnement de la pulpe, et deux pompes centrifuges 30 pour le transfert de la pulpe. Par contre, les unités B et C sont identiques à l'unité décrite en référence aux figures 3 et 4, et leurs cellules 24 et 25 sont destinées au relavage du concentré. Les figures 5 a 7 illustrent la manière dont est organisé le pilote après la juxtaposition des trois unités A, B et C le long des grandes parois. L'installation ainsi obtenue est homogène, le niveau supérieur étant occupé par les cellules de flottation et le niveau inférieur par les pompes et les réacteurs. Les connections entre unités sont très simples sur le plan de la structure, par l'utilisation de pièces de coin et de verrous, qui sont également utilisés pour assembler en superposition les deux modules de chaque unité, et sur le plan fonctionnel du fait des liaisons souples employées pour relier, d'une unité à l'autre et d'un module à l'autre au sein d'une même unité, les circuits des utilité et les circuits utiles à la mise en oeuvre du procédé de flottation. La communication horizontale entre unités des circuits d'eau 22, d'air 23 et de mise en oeuvre du procédé s'effectue par des liaisons souples schématisées en 31, qui traversent les ouvertures 11 des coins des grandes parois des modules. Les circuits électriques sont reliés par enfichage des bornes complémentaires 21. Un coffret 32 de raccordement à des sources d'alimentation externe est relié par des conduites et cables souples aux circuits des utilités et au circuit électrique de l'installation. Les communications verticales ou, plus généralement, les communications entre éléments disposés à des niveaux différents s'effectuent au travers des caillebotis 5 des trois modules supérieurs. Des pompes 26 ou 30 peuvent ainsi être reliées par des tuyaux souples traversant ces caillebotis 5 aux cellules de flottation situées au niveau supérieur non seulement de la même unité, mais également d'une unité voisine. De plus, les circuits d'eau 22 et d'air 23 du niveau supérieur et du niveau inférieur sont reliés par des éléments de conduites 22' et 23' démontables, sensiblement verticaux, traversant également le caillebotis 5 du module supérieur de l'unité C, sur la figure 5.

Les déplacements du personnel entre les différents modules situés à un même niveau sont facilités par le démontage des deux battants 7 et 8 des portes 6 situées dans les grandes parois par lesquelles deux unités adjacentes sont accolées l'une contre l'autre, comme cela est représenté sur les figures 6 et 7, sur lesquelles les allées centrales 33 et 34 respectivement du niveau inférieur et du niveau supérieur sont complètement dégagées entre les deux portes 6 des parois d'extrémité du pilote. Au niveau supérieur, ces deux portes 6 à deux battants 7 et 8 s'ouvrent chacune sur une passerelle reliée au sol par un escalier.

Sur le plan du contrôle et de la régulation du procédé de flottation, chacune des trois unités A, B et C est équipée d'une chaîne de mesure de pH avec régulation en continu, d'une chaîne de mesure de rH, d'enregistreurs de ces mesures, d'un automate programmable commandant le système d'échantillonnage monté sur les pompes, et l'unité A est de plus équipée d'une chaîne de mesure de débit par débitmètre électromagnétique ainsi que d'une chaîne de mesure de densité par gammadensimètre.

Cette installation pilote peut également comprendre un septième module 1, destiné à la préparation des réactifs, et équipé de cuves à agitateur. Ce septième module peut être monté au-dessus de l'une des trois unités A, B ou C, et être accessible par au moins un autre escalier et éventuellement une autre passerelle, de manière à pouvoir alimenter par gravité les trois unités A, B et C en réactifs. Dans ce cas, ce septième module est recouvert d'un toit et son plancher en caillebotis constitue le plafond du module supérieur de l'unité sur laquelle il est monté, les liaisons aux différents circuits des unités se faisant par des cables et canalisations souples traversant le caillebotis de ce septième module. Cependant, l'accès à ce septième module peut être facilité s'il est disposé au niveau inférieur de l'installation et accolé par une grande paroi contre la grande paroi libre du module inférieur de l'une des deux unités A et C. Dans ce cas, ce septième module est également équipé d'au moins une pompe d'alimentation. L'installation comprend alors quatre modules au rez-de- chaussée et trois modules seulement au premier étage.

Afin d'accroître les possibilités d'exploitation de procédés plus complexes, l'association des unités peut être réalisée par juxtaposition côte à côte de rangées d'unités assemblées, afin d'obtenir un réseau bidimensionnel, les allées centrales parallèles des modules supérieurs des rangées d'unités débouchant aux deux extrémités sur des passerelles communes, et les communications horizontales entre circuits électriques, de distribution d'air et d'eau, ou de mise en oeuvre du procédé appartenant aux différentes rangées parallèles d'unités se faisant par des liaisons souples traversant des ouvertures telles que 11' (représentées en pointillés sur la figure 2), ménagées dans les coins des petites parois 4 par lesquelles des modules appartenant à deux rangées adjacentes sont accolés l'un contre l'autre. Il est ainsi possible de réaliser de petites usines de flottation, plus particulièrement destinées au traitement des résidus et déchets d'usines minéralurgiques, et pouvant être déplacées successivement des unes aux autres de ces usines.

## Revendications

1. Module destiné à la réalisation d'une installation modulaire de flottation (A, B, C), et se présentant comme un élément parallélépipédique préfabriqué et transportable, destiné à faire fonction de lieu et d'outil de travail et à contenir un ensemble d'appareils industriels (24, 25, 26, 28, 29, 30) en état de marche opérationnelle, le module (1) comprenant:
- une ossature (2) renforcée aux niveaux d'organes de levage autorisant un transport individuel du module avec l'ensemble d'appareils qu'il contient,
- quatre parois latérales (3,4) constituées par un habillage debardages supportés par l'ossature (2),
- un plancher (5) supporté par l'ossature et rattaché aux quatre parois latérales (3,4),
- au moins une porte (6) montée dans l'une (3) des parois latérales,
- au moins une fenêtre (9, 10) ménagée dans l'une (4) des parois latérales,
caractérisé en ce que le plancher est un caillebotis métallique (5) autorisant une implantation du module (1) sur le sol, par appui sur une structure porteuse (17), ou sur un autre module, et en ce que le module comprend deux portes (6) situées et centrées dans deux parois opposées (3) ainsi que deux fenêtres (9, 10) situées et centrées dans les deux autres parois opposées (4), et un équipement de bas comportant:.
- au moins un bandeau (27) de fixation d'instruments, supporté par l'ossature (2) et comprenant au moins un profil (13, 15) s'étendant sur la largeur du module, le long d'une petite paroi latérale (4) et/ou au moins un profil (12, 14) s'étendant sur la longueur du module, le long d'une grande paroi latérale (3),
- au moins un circuit électrique supporté par un profil de fixation (14), et comprenant au moins une armoire électrique (20) reliée par des cables de distribution à des organes de liaison souple à connecteurs (21) de raccordement à un circuit électrique d'alimentation externe (32) et/ou d'un autre module (1), et
- au moins un circuit de distribution d'eau (22) et/ou au moins un circuit de distribution d'air (23) comprenant des conduites supportées par des profils (14, 15) de fixation et reliées par des organes de liaison souple (31) à un circuit d'alimentation externe respectivement en eau et/ou en air, et/ou à un circuit de distribution respectivement d'eau (22) et/ou d'air (23) d'un autre module (1), les organes de liaison souple (31) destinés aux raccordements des circuits d'eau (22), d'air (23) et électriques étant accessibles au travers d'ouvertures (11, 11') ménagées au voisinage des quatre coins d'au moins deux parois opposées (3,4).

2. Module selon la revendication 1, caractérisé en ce qu'il comprend également un toit (16) constitué, de l'extérieur vers t'intérieur, d'un bac en acier galvanisé et cintré dans le sens longitudinal, d'une couche thermiquement isolante et de panneaux en résine synthétique.

3. Module selon l'une des revendications 1 et 2, caractérisé en ce que les bardages des parois latérales (3, 4) sont constitués de bacs rigides, galvanisés ou en matière plastique, et intérieurement revêtus d'une doublure thermiquement isolante.

4. Module selon l'une des revendications 1 a 3, caractérisé en ce que chacune des deux portes (6) est une porte à ouverture vers l'extérieur, à deux battants (7, 8) démontables de largeur différente, avec cadre et contre-cadre.

5. Module selon l'une des revendications 1 à 4, caractérisé en ce que les deux portes (6) sont centrées dans les deux grandes parois latérales (3).

6. Module selon l'une des revendications 1 à 5, caractérisé en ce que les deux fenêtres (8, 10) sont coulissantes, démontables et à volet incorporé.

7. Module selon l'une des revendications 1 à 6, caractérisé en ce que les ouvertures (11) voisines des coins d'au moins deux parois opposées sont de forme rectangulaire et présentées par les grandes parois latérales (3).

8. Module selon l'une des revendications 1 à 7, caractérisé en ce que le bandeau de fixation (27) est formé de profils de section transversale en C, dans lesquels sont disposés les cables et les conduites des circuits électrique(s), d'eau (22) et d'air (23).

9. Module selon l'une des revendications 1 à 8, caractérisé en ce que le circuit électrique comprend deux armoires électriques (20) indépendantes fixées chacune, audessus de l'une des deux portes (6), à un profil (14) s'étendant le long de la partie supérieure d'une grande paroi latérale (3).

10. Installation modulaire de flottation, caractérisée en ce qu'elle comprend au moins une unité (A, B, C) autonome de flottation, formant la charpente et l'abri de l'installation, et constituée de deux modules (1) selon l'une des revendications 1 à 9, superposés et assemblés par un mécanisme de solidarisation, de sorte que le toit du module (1) inférieur, qui renferme au moins une pompe (26, 30) et/ou au moins un réacteur (28), soit constitué par le plancher en caillebotis (5) du module (1) supérieur, recouvert d'un toit (16), et qui renferme au moins une cellule de flottation (24, 25, 28), la ou les cellules de flottation du module supérieur (1) d'une unité (A, B, C) étant reliée(s) à la ou aux pompe(s) et/ou au(x) réacteur(s) du module (1) inférieur de cette unité (A, B,

C) ou d'une autre unité par des canalisations de liaison traversant le plancher en caillebotis (5), le module inférieur de chaque unité reposant sur une structure simple (17) de plots en béton ou de traverses métalliques tandis que l'accès au module supérieur (1) de l'une au moins des unités (A, B, C) est assuré par au moins un escalier extérieur.

11. Installation selon la revendication 10, caractérisée en ce que le bandeau de fixation (27) du module supérieur (1) de chaque unité (A, B, C) supporte des instruments de contrôle et de régulation du procédé de flottation.

12. Installation selon l'une des revendications 10 et 11, caractérisée en ce que le module inférieur (1) de chaque unité (A, B, C) renferme au moins une pompe (26, 30) équipée d'un dispositif de prise d'échantillons sur son alimentation, ainsi qu'un automate programmable actionnant le ou les dispositifs de prise d'échantillons.

13. Installation selon l'une des revendications 10 à 12 caractérisée en ce qu'elle est constituée par l'association en réseau monodimensionnel de plusieurs unités (A, B, C) assemblées en une rangée d'unités disposées côte à côte par leurs parois (3) présentant les portes (6).

14. Installation selon l'une des revendications 10 à 12, caractérisée en ce qu'elle est constituée par l'association en réseau bidimensionnel d'unités (A, B, C) assemblées en plusieurs rangées, les unités (A, B, C) de chaque rangée étant accolées côte à côte par leurs parois (3) présentant les portes (6) et accolées aux unités d'au moins une autre rangée parleurs parois (4) présentant les fenêtres (9, 10).

15. Installation selon l'une des revendications 13 et 14, caractérisée en ce que, dans les unités (A, B, C) de chaque rangée, les appareils industriels nécessaires à la mise en oeuvre du procédé de flottation, tels que les cellules de flottation (24, 25, 28), les pompes (26, 30), les réacteurs (29), et autres, ainsi que les instruments de contrôle et de régulation qui sont contenus dans les modules (1), sont implantés de part et d'autre d'une allée centrale (33, 34) s'étendant, dans chaque module (1), entre les deux portes (6) de ce dernier et ayant la même largeur que les portes, dont les battants (7, 8) sont supprimés aux passages entre deux modules (1) accolés d'une même rangée.

16. Installation selon l'une des revendications 10 à 15, caractérisée en ce que les communications horizontales entre unités (A, B, C) des circuits électriques et de distribution d'air (23) et d'eau (22), de circuits de canalisations nécessaires a la mise en oeuvre du procédé de flottation, ainsi éventuellement que d'un circuit de ventilation, s'effectuent par passages des cables électriques, des conduites d'air et d'eau, des canalisations et de gaines de ventilation, ainsi que de leurs organes de raccordement (10, 31) dans les ouvertures (11, 11') voisines des coins des parois latérales (3,4) des modules (1).

17. Installation selon l'une des revendications 10 à 16, caractérisée en ce que chaque unité (A, B, C) repose sur une structure simple de plots de béton (17) ou de traverses métalliques, de sorte que le plancher en caillebotis (5) du module inférieur (1) soit situé au-dessus d'un caniveau (19) d'évacuation des pertes.

18. Installation selon l'une des revendications 10 à 17, caractérisée en ce qu'elle comprend, en plus d'un nombre entier d'unités (A, B, C), un module supplémentaire (1) selon l'une des revendications 1 à 9, qui est un module de préparation de réactifs, renfermant au moins une cuve à agitateurs et, s'il n'est pas monté au- .dessus du module supérieur d'une unité (A, B, C), au moins une pompe.

## Patentansprüche

1. Zum Aufbau einer modularen Flotationseinrichtung (A, B, C) bestimmtes Modul in Form eines vorfabrizierten und transportablen parallelepipedischen Elements, das dazu dient, die Funktion des Arbeitsorts und des Arbeitsvorgangs auszuüben und eine Zusammenstellung von Arbeitsgeräten (24, 25, 26, 28, 29, 30) betriebsmäßigin Gang zu halten, und folgende Teile enthält:
- ein in den Ebenen von Hebeorganen verstärktes Gerüst (2), das einen individuellen Transport des Moduls mit der darin enthaltenen Zusammenstellung von Arbeitsgeräten gestattet,
- vier durch eine Umkleidung aus vom Gerüst (2) getragenen Platten gebildete Seitenwände (3,4),
- einen vom Gerüst (2) getragenen und an den vier Seitenwänden angegliedeten Boden (5),
- mindestens eine in der einen (3) der Seitenwände montierte Tür (6),
- mindestens ein in der einen (4) der Seitenwände angebrachtes Fenster (9, 10),
dadurch gekennzeichnet,
daß der Boden ein Metallrost (5) ist, der eine Aufstellung des Moduls (1) auf dem Erdboden durch Aufsetzen auf ein Traggerüst (17) oder auf ein anderes Modul zuläßt, und
daß das Modul zwei in den beiden einander gegenüberliegenden einen Wänden (3) liegende und in deren Mitten angeordnete Türen (6) sowie zwei in den beiden einander gegenüberliegenden anderen Wänden (4) liegende und in deren Mitten angeordnete Fenster (9, 10) aufweist sowie eine Grundausstattung enthält aus
- mindestens einem durch das Gerüst (2) getragenen Instrumenten-Befestigung ssims (27) aus mindestens einem Profil (13, 15), das sich über die Breite des Moduls längs einer kleinen Seitanwand (4) erstreckt, und/oder mindestens einen Profil (12, 14), das sich über die Länge des Moduls längs einer großen Seitenwand (3) erstreckt,
- mindestens einem durch ein Befestigungsprofil (14) getragenen elektrischen Schaltkreis, der mindestens einen durch Verbindungskabel mit zu den Kontakten (21) zum Anzchluß an einen externen und/oder den eines anderen Moduls (1) passenden Verbindungsorganen verbundenen elektrischen Schaltschrank (20) enthält,
- mindestens einen Wasserleitungskreis (22) und/oder mindestens einen Luftversorgungskreis (23) die durch die Befestigungsprofile (14, 15) getragene und durch passende Verbindungsorgane (31) mit einem externen Wasserleitungskreis und/oder Luftversorgungskreis und/oder einem Wasserleitungskreis (22) und/oder Luftleitungskreis eines anderen Moduls (1) verbunden sind,
wobei die passenden Verbindungsorgane (31) zum Anschluß von Wasserleitungskreisen (22) Luftversorgungskreisen (23) und elektrischen Schaltkreisen durch Öffnungen (11, 11') hindurch zugänglich sind, die in der Nähe der vier Ecken an mindestens zwei einander gegenüberliegenden Wänden (3, 4) vorgesehen sind.

2. Modul nach Anspruch 1, dadurch gekennzeichnet, daß es gleichermaßen ein Dach (16) aufweist, das von außen nach innen aus einer in Längsrichtung gewölbten galvanisierten Stahlwanne, einer wärmeisolierenden Schicht und aus synthetischem Harz bestehenden Platten besteht.

3. Modul nach einem der Ansprüche 1 oder 2, dadurch gekennzeichnet, daß die Platten der Seitenwände (3, 4) aus starrem galvanisierten oder aus plastischem Material bestehenden und innen mit einer wärmeisolierenden Zweitschicht bekleideten Schalen gebildet sind.

4. Modul nach einem der Ansprüche 1 bis 3, dadurch gekennzeichnet, daß jede der beiden Türen (6) eine nach außen aufgehende Tür ist mit zwei abnehmbaren Flügeln (7, 8) unterschiedlicher Breite miteinem Rahmen und Gegenrahmen.

5. Modul nach einem der Ansprüche 1 bis 4, dadurch gekennzeichnet, daß die beiden Türen (6) in der Mitte der beiden großen Seitenwände (3) liegen.

6. Modul nach einem der Ansprüche 1 bis 5, dadurch gekennzeichnet, daß die beiden Fenster (9, 10) verschieblich, abnehmbar und mit eingebauter Klappe versehen ausgebildet sind.

7. Modul nach einem der Ansprüche 1 bis 6, dadurch gekennzeichnet, daß die den Ecken benachbarten Öffnungen (11) von mindestens zwei einander gegenüberliegenden Seitenwänden von rechteckiger Form sind und in den großen Seitenwänden (3) angeordnet sind.

8. Modul nach einem der Ansprüche 1 bis 7, dadurch gekennzeichnet, daß der Befestigungssims (27) aus im Querschnitt C-förmigen Profilen gebildet ist, in denen die Kabel und Leitungen der elektrischen Schaltkreise und der Kreise für Wasser (22) und Luft (23) angeordnet sind.

9. Modul nach einem der Ansprüche 1 bis 8, dadurch gekennzeichnet, daß der elektrische Schaltkreis zwei voneinander unabhängige Schaltschränke (20) aufweist, von denen jeder über einer der Türen (6) an einem sich längs des oberen Teils einer großen Seitenwand (3) erstreckenden Profil (14) befestigt ist.

10. Modulare Flotationseinrichtung, dadurch gekennzeichnet, daß sie mindestens eine autonome Flotationseinheit (A, B, C) enthält, die das Gerüst und das Obdach für die Einrichtung bildet und aus zwei übereinanderstehenden und durch einen Befestigurigsmechanismus vereinigten Moduln (1) nach einen der Ansprüche 1 bis 9 so aufgebaut ist, daß das Dach des unteren Moduls (1), das mindestens eine Pumpe (26, 30) und/oder mindestens einen Reaktor (29) enthält, durch den Metallrostboden (5) des mit einem Dach (16) abgedeckten oberen Moduls (1) gebildet ist, das mindestens eine Flotationszelle (24, 25, 28) aufweist, wobei die Flotationszelle oder -zellen des oberen Moduls (1) einer Einheit (A, B, C) mit der Pumpe oder den Pumpen und/oder mit dem Reaktor oder den Reaktoren des unteren Moduls (1) dieser Einheit (A, B, C) oder einer anderen Einheit durch den Metallrostboden (5) durchquerende Verbindungskanalnetze verbunden ist bzw. sind, das untere Modul jeder Einheit auf einem einfachen Gerüst (17) aus Betonklötzen oder aus metallischen Querbalken ruht, während der Zugang zum oberen Modul (1) der mindestens einen der Einheiten (A, B, C) durch mindestens eine außenliegende Treppe gewährleistet ist.

11. Einrichtung nach Anspruch 10, dadurch gekennzeichnet, daß der Befestigungssims (27) des oberen Moduls (1) jeder Einheit (A, B, C) Instrumente zum Überwachen und zum Regulieren des Flotationsverfahrens trägt.

12. Einrichtung nach einem der Ansprüche 10 oder 11, dadurch gekennzeichnet, daß das untere Modul (1) jeder Einheit (A, B, C) mindestens eine mit einer Stichprobenentnahmeeinrichtung auf der Zuflußseite ausgerüstete Pumpe (26, 30) sowie einen die Stichprobenentnahmeeinrichtung oder -einrichtungen steuernden programmierbaren Automaten aufweist.

13. Einrichtung nach einem der Ansprüche 10 bis 12, dadurch gekennzeichnet, daß sie durch Zusammenstellung zu einem eindimensionalen Netz aus mehreren Einheiten (A, B, C) gebildet ist, die als eine Reihe von Seite an Seite mit ihren die Türen (6) aufweisenden Seitenwänden (3) aufgestellten Einheiten zusammengestellt sind.

14. Einrichtung nach einem der Ansprüche 10 bis 12, dadurch gekennzeichnet, daß sie durch Zusammenstellung zu einem zweidimensionalen Netz aus in mehreren Reihen aufgestellten Einheiten (A, B, C) gebildet ist, bei der die Einheiten (A, B, C) jeder Reihe mit ihren die Türen (6) aufweisenden Seitenwänden (3) und an die Einheiten mindestens einer anderen Reihe mit ihren die Fenster (9, 10) aufweisenden Wänden (4) Seite an Seite zusammengestellt sind.

15. Einrichtung nach einem der Ansprüche 13 oder 14, dadurch gekennzeichnet, daß die zum Durchführen des Flotationsverfahrens erforderlichen Arbeitsgerätschaften, wie die Flotationszellen (24, 25, 28), die Pumpen (26, 30), die Reaktoren (29) u.dergl. sowie die Instrumente zum Überwachen und Regulieren, die in den Moduln enthalten sind, in den Einheiten (A, B, C) jeder Reihe beidseitig eines Mittelgangs (33, 34) eingesetzt sind, der sich in jedem Modul (1) zwischen den beiden Türen (6) desselben erstreckt und die gleiche Breite hat wie die Türen, deren Flügel (7, 8) aus dem Weg zwischen zwei aneinanderstehenden Modulen (1) der gleichen Reihe abgenommen sind.

16. Einrichtung nach einem der Ansprüche 10 bis 15, dadurch gekennzeichnet, daß die horizontalen Verbindungen zwischen Einheiten (A, B, C) der elektrischen Schaltkreise und der Luftleitung (23) und Wasserleitung (22), der für die Durchführung des Flotationsverfahrens erforderlichen Kanalisationskreise sowie evtl. eines Lüftungskreises durch den Durchtritt der elektrischen Kabel, der Luft- und Wasserleitungen, der Kanalisationsrohre und der Ventilationskanäle wie auch derer Anschlußorgane (10, 31) durch die benachbarten Öffnungen (11, 11') der Ecken der Seitenwände (3,4) durchgeführt sind.

17. Einrichtung nach einem der Ansprüche 10 bis 16, dadurch gekennzeichnet, daß jede Einheit (A, B, C) so auf einem einfachen Gerüst aus Betonklötzen (17) oder metallischen Querbalken ruht, daß der Metallrostboden (5) des unteren Moduls (1) über einer Rinne (19) zur Abwasserbeseitigung liegt.

18. Einrichtung nach einem der Ansprüche 10 bis 17, dadurch gekennzeichnet, daß sie neben einer ganzen Anzahl von Einheiten (A, B, C) ein zusätzliches Modul (1) nach einem der Ansprüche 1 bis 9 aufweist, das ein Modul zum Zubereiten von Reagentien ist und zumindest einen Rührbottich und, wenn es nicht oberhalb des oberen Moduls einer Einheit (A, B, C) angeordnet ist, mindestens eine Pumpe enthält.

## Claims

1. A module for providing a modular flotation installation (A, B, C) and having the form of a prefabricated transportable parallelepiped unit adapted to serve as a work place and as a functional device and to contain a set of industrial equipment (24, 25, 26, 28, 29, 30) in operational condition, the module (1) comprising:
- a frame (2) reinforced at the levels of lifting points to permit individual transport of the module with the set of equipment which it contains,
- four lateral walls (3, 4) consisting of a covering of cladding panels supported by the frame (2),
- a floor (5) supported by the frame and connected to the four lateral walls (3,4),
- at least one door (6) mounted in one (3) of the lateral walls, and
- at least one window (9, 10) provided in one (4) of the lateral walls,
characterised in that the floor is a metallic grating (5) enabling the module to be set up on the ground by resting on a carrying structure (17) or on another module, and in that the module comprises two doors (6) situated and centred in two opposite walls (3) as well as two windows (9, 10) situated and centred in the other two opposite walls (4), and basic equipment comprising:
- at least one instrument fixing strip (27) supported by the frame (2) and comprising at least one section (13, 15) extending over tre width of the module, along a small lateral wall (4) and/or at least one section (12, 14) extending over the length of the module, along a large lateral wall (3),
- at least one electric circuit supported by a fixing section (14) and comprising at least one switch cabinet (20) connected by distribution cables to flexible connecting members to connectors (21) for connection to an external electrical supply circuit (32) and/or another module (1), and
- at least one water supply circuit (22) and/or at least one air supply circuit (23) comprising conduits supported by fixing sections (14, 15) and connected by flexible connecting members (31) to an external supply circuit for water and/or air respectively, and/or to a water (22) and/or air (3) supply circuit of another module (1), the flexible connecting members (31) adapted for the connection of the water (22), air (23) and electric circuits being accessible through openings (11, 11') provided in the vicinity of the four corners of at least two opposite walls (3,4).

2. A module as claimed in Claim 1, characterised in that it also comprises a roof (16) consisting, from the outside inwards, of a galvanized steel container curved in the longitudinal direction, a thermally insulating layer and panels of synthetic resin.

3. A module as claimed in one of Claims 1 and 2, characterised in that the cladding panels of the lateral walls (3, 4) consist of rigid containers which are galvanized or of plastics material and which are lined internally with a thermally insulating lining.

4. A module as claimed in one of Claims 1 to 3, characterised in that each of the doors (6) is a door opening outwards and having two removable leaves (7, 8) of different width, with frame and counter-frame.

5. A module as claimed in one of Claims 1 to 4, characterised in that the two doors (6) are centred in the two large lateral walls (3).

6. A module as claimed in one of Claims 1 to 5, characterised in that the two windows (9, 10) are sliding and removable and incorporate shutters.

7. A module as claimed in one of Claims 1 to 6, characterised in that the openings (11) in the vicinity of the corners of at least two opposite walls are rectangular in shape and are formed in the large lateral walls (3).

8. A module as claimed in one of Claims 1 to 7, characterised in that the fixing strip (27) is formed from sections having a C-shaped cross-section in which the cables and conduits of the electric, water (22) and air (23) circuits are disposed.

9. A module as claimed in one of Claims 1 to 8, characterised in that the electric circuit comprises two independent switch cabinets (20) each fixed, above one of the two doors (6), to a section (14) extending along the upper portion of a large lateral wall (3).

10. A modular flotation installation, characterised in that it comprises at least one self-contained flotation unit (A, B, C) forming the framework and the covering of the installation and consisting of two modules (1) as claimed in one of Claims 1 to 9, superimposed and assembled by a connecting mechanism in such a manner that the roof of the lower module (1) which contains at least one pump (26, 30) and/or at least one reactor (29), consists of the grating floor (5) of the upper module (1), covered by a roof (16) and containing at least one flotation cell (24, 25, 28), the flotation cell or cells of the upper module (1) of one unit (A, B, C) being connected to the pump or pumps and/or to the reactor or reactors of the lower module (1) of this unit (A, B, C) or of another unit by connecting pipes passing through the grating floor (5), the lower module of each unit resting on a simple structure (17) of concrete blocks or of metal girders, while access to the upper module (1) of at least one of the units (A, B, C) is afforded by at least one external staircase.

11. An installation as claimed in Claim 10, characterised in that the fixing strip (27) of the upper module (1) of each unit (A, B, C) supports instruments for the monitoring and controlling of the flotation process.

12. An installation as claimed in one or Claims 10 and 11, characterised in that the lower module (1) of each unit (A, B, C) contains at least one pump (26, 30) equipped with a device for taking samples from its feed, as well as a programmable automatic means which actuates the device or devices for taking samples.

13. An installation as claimed in one of Claims 10 to 12, characterised in that it consists of the association, in a monodimensional network, of a plurality of units (A, B, C) assembled in a row of side by side units by means of their walls (3) which provide the doors (6).

14. An installation as claimed in one of Claims 10 to 12, characterised in that it consists of the association, in a two-dimensional network, of units (A, B, C) assembled in a plurality of rows, the units (A, B, C) of each row being joined together side by side by their walls (3) which provide the doors (6) and being joined to the units of at least one other row by their walls (4) which provide the windows (9, 10).

15. An installation as claimed in one of Claims 13 and 14, characterised in that, in the units (A, B, C) of each row, the industrial equipment necessary for carrying out the flotation process, such as the flotation cells (24, 25, 28), the pumps (26, 30), the reactors (29) and the like, as well as the monitoring and control instruments, which are contained in the modules (1) are installed at each side of a central passage (33, 24) extending, in each module (1), between the two doors (6) of the latter and having the same width as the doors, the leaves (7, 8) of which are removed at the passages between two modules (1) joined side by side in one and the same row.

16. An installation as claimed in one of Claims 1 to 15, characterised in that the horizontal communication between units (A, B, C) of the electric, air-supply (23) and water-supply (22) circuits, of the pipeline circuits necessary for carrying out the flotation process as well as a possible ventilation circuit, is effected through passages for the electric cables, for the air and water pipes, for the ventilation ducts and sheathing as well as for their connecting members (10, 11), in the openings (11, 11') in the vicinity of the corners of the lateral walls (3,4) of the modules (1).

17. An installation as claimed in one of Claims 10 to 16, characterised in that each unit (A, B, C) rests on a simple structure of concrete blocks (17) or of metal girders in such a manner that the grating floor (5) of the lower module (1) is situated above a gully for the evacuation of waste.

18. An installation as claimed in one of Claims 10 to 17, characterised in that it comprises, in addition to a whole number of units (A, B, C), an additional module (1) as claimed in one of Claims 1 to 9, which is a module for the preparation of reagents, containing at least one tank with agitators and, unless it is mounted above the upper module of a unit (A, B, C), at least one pump.
